# EUROPÄISCHE PATENTANMELDUNG

(11) **EP 0 887 109 A2**
(43) Veröffentlichungstag der Anmeldung: **30.12.1998**
(21) Anmeldenummer: 98111767.4
(22) Anmeldetag: 25.06.1998
(51) Int. Cl.: B04B 7/18, B04B 3/00

(54) **Kontinuierliche Zentrifuge**

(30) Priorität: 27.06.1997 DE 19727359
(71) Anmelder: Braunschweigische Maschinenbauanstalt AG, 38122 Braunschweig (DE)
(72) Erfinder: Bartsch, Eckhard, 38126 Braunschweig (DE); Schaper, Helmut, 38118 Braunschweig (DE)
(74) Vertreter: Einsel, Martin, Dipl.-Phys.

(57) **Zusammenfassung**

Bei einer kontinuierlichen Zentrifuge mit Produktverteilertopf, Verteilerglocke und Trommel, bei der eine Vortrennstufe und eine Haupttrennstufe mit unterschiedlichen Neigungswinkeln vorgesehen ist, sind Korbeinsätze (40) mit bedarfsgerecht geneigten Wandungen (41) und diese bedeckenden Sieben (42) zum auswechselbaren Einfügen in die Trommel (10) vorgesehen.

## Beschreibung

Die Erfindung betrifft eine kontinuierliche Zentrifuge mit Produktverteilertopf, Verteilerglocke und Trommel, bei der eine Vortrennstufe und eine Haupttrennstufe mit unterschiedlichen Neigungswinkeln vorgesehen sind.

Kontinuierliche Zentrifugen sind bekannt. Beispielsweise werden sie in der Zukkerindustrie für die Trennung von Kristallsuspensionen verwendet. Innerhalb der Zentrifugen sind Trommeln vorgesehen, die mit Sieben ausgerüstet sind. Durch die Siebe soll die Flüssigkeit radial nach außen gelangen, während die festen Bestandteile auf der Wandung schräg nach oben weiter transportiert werden.

Die FR-PS 13 55 763 schlägt dabei vor, mehrfach abwechselnd und stufenförmig aufeinander folgend zunächst einen Trockenschleuderbereich, dann einen Waschbereich, dann wiederum einen Trockenschleuderbereich und so fort aufeinander folgen zu lassen. Nur die Trockenschleuderbereiche sind dabei mit fest geschweißten Siebunterkonstruktionen versehen, auf denen dann auswechselbare Siebe ruhen. Auf diesen auswechselbaren Sieben geht die eigentliche Trennung und die Bewegung der Zuckerkristalle vor sich. Dieser relativ dünne Oberflächenbereich ist der Abnutzung unterworfen, so daß eine Auswechselbarkeit dieser nicht selbsttragenden, relativ feinen Bereiche dort vorgeschlagen wird.

Auch die DE 76 40 275 U1 schlägt auswechselbare Siebe für konische Schleuderkörper mit aufeinanderfolgenden Abschnitten mit unterschiedlicher Konusneigung vor. Feststehende Haltestifte stellen sicher, daß die Ersatzsiebe in stets der gleichen Position fixiert werden können.

Einstufige Trommeln, wie sie beispielsweise aus dem DE-GM 19 67 178 bekannt sind, sind im Regelfall den Anforderungen nicht so gut gewachsen bzw. weniger gut angepaßt als zwei- oder mehrstufige Trommeln. Das DE-GM 19 67 178 schlägt daher vor, in den Vollmantel des Schleudertrommelrahmens einen Siebkorb mit anderer Konizität einzustellen.

Aus der DE 81 05 054 U1 ist eine kontinuierlich arbeitende Zuckerzentrifuge bekannt, bei der die innerhalb der Zentrifuge verwendete Trommel zweistufig mit feststehenden Neigungswinkeln der Wandungen ist. Die zweistufige Trommel weist dabei unterschiedliche Neigungswinkel auf.

In der Vortrennstufe soll dabei Zucker von Flüssigkeit getrennt werden, wohingegen in der Haupttrennstufe ein Waschen der bereits getrennten Zuckerkristalle erfolgt. Für die Haupttrennstufe ist bekannterweise ein Winkel von 30° vorgesehen, für die Vortrennstufe ein Winkel von 12-15°.

Es hat sich jedoch gezeigt, daß immer wieder Transport- und Verteilungsprobleme der Kristallsuspension innerhalb der Trommel auftreten. Mit diesem Effekt ist auch immer eine Beeinträchtigung der Qualität des Endprodukts, beispielsweise der Zuckerqualität verbunden, welche von den Betreibern kontinuierlicher Zentrifugen verständlicherweise nicht geme gesehen wird.

Der Erfindung liegt daher die Aufgabe zugrunde, eine kontinuierliche Zentrifuge nach dem Oberbegriff des Anspruchs 1 zu schaffen, mit der eine Verbesserung der erzeugten Endproduktqualität, insbesondere der Zuckerqualität, ermöglicht wird, wobei auch wechselnde Anforderungen hinsichtlich der Suspensionsart abgefangen werden können und ein langsamer und gleichmäßiger Transport der Suspension in der Trommel ermöglicht wird.

Die Aufgabe wird durch eine kontinuierliche Zentrifuge nach dem Oberbegriff des Anspruchs 1 dadurch gelöst, daß Korbeinsätze mit bedarfsgerecht geneigten Wandungen und diese bedeckenden Sieben zum auswechselbaren Einfügen in die Trommel vorgesehen sind. Weiterhin wird die Aufgabe durch einen Korbeinsatz für eine kontinuierliche Zentrifuge gelöst, der eine in einem Neigungswinkel α zur Senkrechten angeordnete umlaufende Wandung mit auswechselbarem Sieb aufweist, bei dem die Siebe durch Aufnahmestifte oder gleich wirkende Befestigungsmittel mit der Wandung verbunden sind, und bei dem ein Befestigungsring mit Befestigungsmitteln am oberen Umfang des Korbeinsatzes zum Verbinden mit einer Trommel der Zentrifuge vorgesehen ist. Weiterbildungen der Erfindung sind in den Unteransprüchen definiert.

Dadurch wird eine kontinuierliche Zentrifuge geschaffen, bei der bei einfacher und schneller Montage der Korbeinsätze mit jeweils unterschiedlich geneigten Wandungen in der Trommel eine bedarfsgerechte Umstellung auf eine andere Kristallsuspensionsart jederzeit schnell möglich ist. Eine bereits vorhandene kontinuierliche Zentrifuge kann dadurch beliebig umgestaltet und auf wechselnde, insbesondere höhere, Anforderungen an die Produktqualität angepaßt werden. Dem insbesondere seitens der Zuckerindustrie großen Interesse, die Zuckerqualität ständig zu verbessern, wird hiermit Rechnung getragen. In Abhängigkeit von der Wahl des Neigungswinkels der Wandungsflächen der Korbeinsätze kann ein optimaler Zuckertransport erzielt werden, wodurch auch eine optimale Zuckerverteilung und damit beste Zuckerqualität erreichbar ist.

Bevorzugt ist der Neigungswinkel der Wandungen der Korbeinsätze und die Schlitzweite der Siebe in Abhängigkeit von dem zu trennenden Produkt unterschiedlich wählbar und kombinierbar und bedarfsgerecht auf dieses anpaßbar. Die Verweilzeit auf der Schräge der Siebe ist hierbei als relevanter Faktor zu nennen. Bei groberen zu trennenden Kristallen ist ein steilerer Winkel zu wählen, um ein schnelleres und leichteres Trennen der Kristalle von der Flüssigkeit zu erreichen. Bei feineren Kristallen hingegen ist eher ein flacher Neigungswinkel der Wandungen der Korbeinsätze und damit auch der Siebe zu wählen. Besonders bevorzugt wird bei einem geänderten Neigungswinkel auch ein anderes Sieb verwendet. Ziel bei beispielsweise der Zuckerherstellung ist ein langsamer, aber gleichmäßiger Transport des Produktes auf dem jeweiligen Sieb. Von Einfluß auf den Transport auf dem Sieb ist dabei auch das Verhältnis von Fest- zu Flüssiganteil im Magma, also der Kristallsuspension. Daneben ist natürlich die Wahl des Neigungswinkels der Korbeinsatzwandung relevant. Die Flüssigkeit der Suspension wirkt zwischen den Kristallen als Schmiermittel. Wird die Flüssigkeit durch eine zu offene Siebfläche sofort abgeführt, können sich trockene Kristalle bereits auf einer Wandung mit flachem Neigungswinkel aufbauen. Wird hingegen die Flüssigkeit durch eine sehr wenig geöffnete Siebfläche zurückgehalten (auf dem Sieb), gleiten die Kristalle trotz eines steilen Neigungswinkels der Korbeinsatzwandung zu schnell aus der Trommel bzw. dem Korbeinsatz heraus. Ist zudem ein Ablauf mit sehr unterschiedlicher Viskosität vorgesehen, ist die passende Wahl der Öffnung der Siebfläche von noch größerer Bedeutung. Wenn eine große offene Siebfläche gewählt werden soll, beträgt diese beispielsweise mehr als 14 %. Die bekannten Siebe weisen eine maximale Siebfläche von 11 % auf. Die Schlitzweite der Siebe wird jedoch nach oben hin auch dadurch begrenzt, daß sich die Kristalle in zu großen Schlitzen der Siebe verhaken können. Dies sollte vorteilhaft vermieden werden, da ansonsten eine Störung des kontinuierlichen Weitertransportes der Kristalle auf den Sieben, hinauf zur Haupttrennstufe auftritt.

Der Neigungswinkel α der Wandungen der Korbeinsätze beträgt besonders bevorzugt zwischen 10° und 30 °.

Besonders bevorzugt werden der Neigungswinkel α der Wandungen der Korbeinsätze und die Größe der Öffnungen der Siebfläche gegeneinander abgeglichen. Dies geschieht dadurch, daß in Abhängigkeit von dem gewünschten Ergebnis bei entsprechend vorgewählten Neigungswinkeln α der Korbeinsätze verschiedene Arten von Sieben in den Korbeinsatz eingefügt werden. Mit den erfindungsgemäßen Korbeinsätzen ist es daher erstmals möglich, beispielsweise Zuckerkristalle genau so lange auf der Siebfläche verharren zu lassen, wie es für ein optimales Produkt als Verweilzeit auf der Siebfläche erforderlich ist. Beispielsweise werden drei Größen beziehungsweise Neigungswinkel α von Korbeinsätzen vorgesehen. Soll nun aber eine Zwischengröße eine eigentlich optimale Verweildauer der Kristalle auf der Siebfläche ermöglichen, wird die Wirkung einer Zwischengröße dadurch geschaffen, daß eine Siebfläche mit entsprechend kleinerem bzw. größerem Öffnungsgrad (in Abhängigkeit von dem gewünschten Ergebnis) in die entsprechenden Korbeinsätze eingefügt wird. Beispielsweise können Korbeinsätze mit Neigungswinkeln α von 23°, 25° und 27° vorgesehen sein.

Wäre nun jedoch ein Neigungswinkel α von 24° gerade optimal, wird dessen Wirkung dadurch erzielt, daß ein Korbeinsatz mit Neigungswinkel α = 25° mit einer Siebfläche mit entsprechend kleineren Öffnungen versehen wird. Dadurch ist zwar einerseits durch den relativ steilen Neigungswinkel eine Beschleunigung der Kristalle nach oben hin geschaffen, aufgrund der kleineren Siebfläche jedoch verbleibt mehr die Kristalle umgebende Flüssigkeit auf den Sieben zurück, wodurch diese eine größere Verweilzeit auf der Siebfläche zeigen. Zumeist werden Siebflächen mit Öffnungsgraden von mehr als 6%, bis hin zu eventuell 14% gewählt. Bei entsprechenden Anwendungen kann es auch erforderlich sein, eine größere Siebfläche als 14% zu wählen.

Bevorzugt sind die Siebe innerhalb der Korbeinsätze auswechselbar, beispielsweise sind sie in den Korbeinsätzen durch Aufnahmestifte befestigt. Zum Verhindern eines Aufwerfens der Siebe während der Rotation der Trommel der Zentrifuge kann ein Abdeckring am oberen Umfang der Korbeinsätze vorgesehen sein. Wenn jedoch eine Verwirbelung der Luft in diesem Bereich ausgeschlossen werden kann, beispielsweise wenn im Übergangsbereich von dem Sieb des Korbeinsatzes der Vortrennstufe lediglich ein geringer Übergang zum Sieb der Haupttrennstufe gebildet ist, beispielsweise ein Übergang von 1,5 mm, wird im allgemeinen kein Ring benötigt. Ein derartiger Abdeckring weist vorzugsweise solche Abmessungen auf, daß er mit dem Teil der Trommel, der als Haupttrennstufe vorgesehen ist, lösbar verbunden werden kann, sofern der Korbeinsatz in der Vortrennstufe angeordnet ist.

Die Korbeinsätze selbst weisen bevorzugt einen Befestigungsring auf, mittels dessen sie in der Trommel durch Befestigungsmittel, beispielsweise durch Schrauben, befestigt werden können. Vorzugsweise wird dabei eine symmetrische Anordnung der Schrauben vorgesehen, da bei derartigen kontinuierlich arbeitenden Zentrifugen Umdrehungszahlen von bis zu 2000 Umdrehungen pro Minute erzielt werden können. Die Anforderungen an den Rundlauf sind daher verständlicherweise sehr hoch, beispielsweise liegen die Toleranzen bei 1 mm.

Die Anpassung an verschiedene, in der kontinuierlichen Zentrifuge herzustellende Produkte, insbesondere auch höherwertige Produkte, ist durch die Variation in Form der Korbeinsätze mit unterschiedlichen Neigungswinkeln der Wandungen vorteilhaft sehr kostengünstig. Anstelle eines vollständigen Austausches der bei derartigen Zentrifugen besonders teuren Trommeln muß lediglich ein kostengünstig herzustellender Trommeleinsatz, nämlich der Korbeinsatz, ausgetauscht werden. Derartige Korbeinsätze bestehen vorteilhaft aus Edelstahl oder hochwertigen anderen Werkstoffen.

Zur näheren Erläuterung der Erfindung wird im folgenden ein Ausführungsbeispiel einer erfindungsgemäßen kontinuierlichen Zentrifuge anhand der Zeichnungen beschrieben. Diese zeigen in:
- Figur 1: eine Schnittansicht einer kontinuierlichen Zentrifuge mit erfindungsgemäßem Korbeinsatz,
- Figur 2: eine Schnittansicht des Korbeinsatzes gemäß Figur 1 und
- Figur 3: eine Schnittansicht einer zweistufigen Trommel gemäß Figur 1 mit Korbeinsatz gemäß Figur 2 in der Vortrennstufe der Trommel.

In **Figur 1** ist eine Schnittansicht einer erfindungsgemäßen kontinuierlichen Zentrifuge 1 dargestellt. Die Zentrifuge 1 wird durch einen Motor 2 über einen Antriebsstrang 3 angetrieben. Der rotierende Teil der Zentrifuge ist auf einem Chassis 4 gelagert.

Die Zentrifuge weist einen Produktverteiler 5, in den beispielsweise eine Kristallsuspension eingegeben wird, und darunter eine Verteilerglocke 6 auf. Konzentrisch um die Verteilerglocke 6 herum ist eine Trommel 10 der Zentrifuge angeordnet. Die Trommel 10 ist in der dargestellten Form zweistufig, d.h. sie weist eine Vortrennstufe 20 und eine Haupttrennstufe 30 auf.

Die Neigungwinkel α und β der Wandungen der Vortrennstufe 20 und der Haupttrennstufe 30 sind verschieden. In der dargestellten Form ist der Neigungswinkel α der Vortrennstufe 20 steiler gewählt als der Neigungswinkel β der Haupttrennstufe 30. Üblicherweise dient die Vortrennstufe dem Trennen der Kristalle von Flüssigkeit und die Haupttrennstufe dem Waschen der getrennten Kristalle. Die Haupttrennstufe 30 weist zu diesem Zweck auf ihrer Wandung 31 umlaufend ein Sieb 32 auf.

Die Vortrennstufe ist mit einem auswechselbaren Korbeinsatz 40 versehen. Ein solcher Korbeinsatz 40 ist in der Schnittansicht in **Figur 2** dargestellt. Der Korbeinsatz weist eine äußere Wandung 41 auf. Von ihrer Innenseite her ist die Wandung 41 mit einem Sieb 42 auf ihrer gesamten Oberfläche versehen. Die Wandungsfläche 41 weist einen Neigungswinkel α zur Senkrechten auf. Dieser Neigungswinkel α ist in Abhängigkeit von dem zu trennenden Produkt für verschiedene Korbeinsätze unterschiedlich gewählt. Er liegt beispielsweise bei Werten zwischen 10° und 30°.

Die Verweilzeit auf den Sieben der Vortrennstufe wird u. a. durch den Neigungswinkel α und auch durch den Öffnungsgrad der Siebfläche des Korbeinsatzes bestimmt.

Ein geringerer Neigungswinkel α, also steilere Wandung des Korbeinsatzes, kann gewählt werden, um ein schnelles Trennen von Kristallen und Flüssigkeit zu erzielen. Dies geschieht beispielsweise bei groben Kristallen. Ein größerer Neigungswinkel α kann daher bei feinen Kristallen gewählt werden; die Wandung des Korbeinsatzes ist dann flacher. Allerdings sind weitere Faktoren maßgeblich für das tatsächliche Trennverhalten der Suspension, wie das Verhältnis von Fest- zu Flüssiganteil in der Suspension und die bereits erwähnte Offenheit der Siebfläche des Siebes 42.

Der weitere maßgebende Faktor für die Trennbarkeit der Kristalle von der Flüssigkeit innerhalb der Kristallsuspension ist also die Öffnungsweite der Siebfläche der Siebe 42. In Abhängigkeit von der gewählten Kristallsuspension kann die Siebfläche weiter geöffnet oder weniger weit geöffnet sein. Es wird hier bevorzugt eine gegenseitige Abhängigkeit zwischen Neigungswinkel α der Wandung 41 und Offenheit der Siebfläche des Siebes 42 genutzt, um beispielsweise besonders hochwertige Produkte zu erhalten. Wenn beispielsweise eine große offene Siebfläche gewünscht ist, kann diese mit den Korbeinsätzen auf einen erheblich höheren Wert gesetzt werden als dies beim Stand der Technik möglich ist, beispielsweise können sogar Werte von 14 % oder mehr erzielt werden. Eine obere Begrenzung der Offenheit der Siebfläche wird dabei dadurch gesetzt, daß die Kristalle eventuell sich innerhalb der Schlitze des Siebes verhaken könnten. Ebenso kann in einem anderen Fall eine Siebfläche mit geringer Öffnungsweite erforderlich sein, um das gewünschte Ziel eines langsamen und gleichmäßigen Transportes auf dem Sieb zu erreichen. Hierbei ist jeweils auch auf den Neigungswinkel α der Wandung des Korbeinsatzes abzustellen und ein geeigneter Abgleich zwischen Neigungswinkel α und Öffnungsgrad der Siebfläche zu schaffen, wobei das Verhältnis von Fest- und Flüssiganteil der Kristallsuspension ebenfalls von Einfluß für deren Verweilzeit aus der Vortrennstufe ist.

Zur Befestigung der Siebe 42 in den Korbeinsätzen 40 sind Aufnahmestifte 43 am unteren Rand 44 des Korbeinsatzes 40 vorgesehen. Anstelle der Aufnahmestifte 43 können auch entsprechend wirkende andere Mittel vorgesehen sein.

Im oberen Bereich des Korbeinsatzes 40 gemäß Figur 2 ist ein Befestigungsring 45 mit Befestigungsmitteln 46 in Form von Schrauben angeordnet. Der Befestigungsring ragt über den oberen Umfang der Wandung 41 hinaus. Er ist ähnlich geformt wie ein Klemmring bei einer bekannten Trommel, welcher zwischen der Vortrennstufe 20 und der Haupttrennstufe 30 vorgesehen ist. Er dient der Befestigung der Vortrennstufe an der Haupttrennstufe.

Auch der Befestigungsring 45 dient der Befestigung des Korbeinsatzes an der Haupttrennstufe. Zu diesem Zweck weist der Befestigungsring solche Abmessungen auf, daß er innerhalb einer Trommel im Übergangsbereich von der Vortrennstufe 20 zur Haupttrennstufe 30 angeordnet und dort befestigt werden kann. Vorzugsweise ist er so geformt, daß eine gute Zugänglichkeit zur einfachen und schnellen Montage und Demontage des Korbeinsatzes zum bedarfsgerechten Auswechseln ermöglicht wird.

Nach oben hin kann das Sieb 42 gegen ein Aufwerfen während der Rotation der Trommel der Zentrifuge durch einen Abdeckring 47 geschützt sein. Ein solcher Abdeckring 47 lagert, wie besser aus **Figur 3** hervorgeht, im Übergangsbereich zwischen der Vortrennstufe 20 und der Haupttrennstufe 30 auf dem Korbeinsatz auf dessen oberer Kante 48 auf. Das Sieb 42 ist an dieser Stelle vorzugsweise ein wenig über diese Kante gezogen, damit der Abdeckring auf dem Randbereich des Siebes 42 auflagern kann. Ein solcher Abdeckring 47 ist jedoch nicht erforderlich, sofern eine Verwirbelung der Luft an dieser Übergangsstelle ausgeschlossen werden kann. Dies ist im allgemeinen der Fall, sofern der Übergang in diesem Bereich lediglich wenige Millimeter beträgt, beispielsweise 1,5 mm. Bei größeren Höhenunterschieden des Übergangsbereiches sollte vorzugsweise ein Abdeckring verwendet werden. Der Abdeckring ist, insbesondere um eine schnelle und leichte Auswechselbarkeit des Korbeinsatzes zu ermöglichen, lösbar auf das Sieb aufgefügt. Eine solche lösbare Verbindung wird beispielsweise durch Befestigungsmittel wie Schrauben erzeugt.

Als Material für die Korbeinsätze wird ein hochwertiger Werkstoff, insbesondere Edelstahl, verwendet. Alternativ können natürlich auch andere Materialien verwendet werden, vorzugsweise wird jedoch das Material verwendet, welches auch für die Trommel, also insbesondere für die Haupttrennstufe 30 vorgesehen ist.

In der Zuckerindustrie werden beispielsweise Korbeinsätze mit Neigungswinkeln von α = 23°, 25° oder 27° verwendet, je nachdem, ob mittels der unterschiedlichen Füllmassen der Zentrifuge ein Nachprodukt, ein B-Produkt oder ein C-Produkt abgetragen werden soll. Wenn die Haupttrennstufe einen Neigungswinkel von β = 30° aufweist, wird vorzugsweise für die Korbeinsätze ein Winkel von unter 30 °, also beispielsweise ein Winkel von 10° bis 29° verwendet. Wird jedoch für die Haupttrennstufe ein anderer Winkel vorgesehen, sollten die Neigungswinkel für die Korbeinsätze entsprechend geringer und auf das jeweilige zu erzielende Produkt abgestimmt gewählt werden.

### Bezugszeichenliste

- 1: Kontinuierliche Zentrifuge
- 2: Motor
- 3: Antriebsstrang
- 4: Chassis
- 5: Produktverteiler
- 6: Verteilerglocke
- 10: Trommel
- 20: Vortrennstufe
- 30: Haupttrennstufe
- 31: Wandung
- 32: Sieb
- 40: Korbeinsatz
- 41: Wandung
- 42: Sieb
- 43: Aufnahmestift
- 44: unterer Rand
- 45: Befestigungsring
- 46: Befestigungsmittel
- 47: Abdeckring
- 48: obere Kante
- α: Neigungswinkel/Korbeinsatz
- β: Neigungswinkel/Haupttrennstufe

## Patentansprüche

1. Kontinuierliche Zentrifuge mit Produktverteilertopf, Verteilerglocke und Trommel, bei der eine Vortrennstufe und eine Haupttrennstufe mit unterschiedlichen Neigungswinkeln vorgesehen ist,
**dadurch gekennzeichnet,**
**daß** Korbeinsätze (4) mit bedarfsgerecht geneigten Wandungen (41) und diese bedeckenden Sieben (42) zum auswechselbaren Einfügen in die Trommel (10) vorgesehen sind.

2. Kontinuierliche Zentrifuge nach Anspruch 1
**dadurch gekennzeichnet,**
**daß** der Neigungswinkel α der Wandung (41) eines Korbeinsatzes und die Schlitzweite des Siebes (42) eines Korbeinsatzes in Abhängigkeit von dem zu trennenden Produkt unterschiedlich wählbar und kombinierbar und bedarfsgerecht auf dieses anpaßbar sind.

3. Kontinuierliche Zentrifuge nach einem der Ansprüche 1 oder 2,
**dadurch gekennzeichnet,**
**daß** der Neigungswinkel α bei feinen zu trennenden Kristallen größer gewählt ist als bei groberen Kristallen.

4. Kontinuierliche Zentrifuge nach einem der vorhergehenden Ansprüche,
**dadurch gekennzeichnet,**
**daß** ein Neigungswinkel α der Wandung (41) eines Korbeinsatzes (40) zwischen 10° und 30° beträgt.

5. Kontinuierliche Zentrifuge nach einem der vorhergehenden Ansprüche,
**dadurch gekennzeichnet,**
**daß** der Grad der Offenheit der Siebfläche eines Siebes (42) eines Korbeinsatzes (40) in Abhängigkeit von dem Fest- zu Flüssiganteil einer zu trennenden Suspension und von dem Neigungswinkel α der Wandung (41) des Korbeinsatzes (40) gewählt ist, wobei zum Einstellen einer Verweilzeit der zu trennenden Kristalle auf der Siebfläche ein Abgleich von Neigungswinkel α und Grad der Offenheit der Siebfläche stattfindet.

6. Kontinuierliche Zentrifuge nach einem der vorstehenden Ansprüche,
**dadurch gekennzeichnet,**
**daß** die Korbeinsätze (40) für die Vortrennstufe (20) der Zentrifuge (1) vorge-sehen und dimensioniert sind.

7. Kontinuierliche Zentrifuge nach einem der vorstehenden Ansprüche,
**dadurch gekennzeichnet,**
**daß** die Korbeinsätze (40) einen oberen Abdeckring (47) und Aufnahmestifte (43) zur Befestigung der Siebe (42) innerhalb der Korbeinsätze (40) aufweisen.

8. Kontinuierliche Zentrifuge nach Anspruch 7,
**dadurch gekennzeichnet,**
**daß** der Abdeckring (47) solche Abmessungen aufweist, daß er mit dem Teil der Trommel (10), der als Haupttrennstufe (30) vorgesehen ist, lösbar verbindbar ist.

9. Kontinuierliche Zentrifuge nach Anspruch 8,
**dadurch gekennzeichnet,**
**daß** die lösbare Verbindung zwischen Abdeckring (47) und Trommel (10) der Zentrifuge (1) mittels Befestigungsmitteln, insbesondere Schrauben, geschieht.

10. Kontinuierliche Zentrifuge nach einem der vorstehenden Ansprüche,
**dadurch gekennzeichnet,**
**daß** die Korbeinsätze (40) aus einem hochwertigen Werkstoff, insbesondere Edelstahl, bestehen.

11. Korbeinsatz für eine kontinuierliche Zentrifuge nach einem der Ansprüche 1 bis 10,
**dadurch gekennzeichnet,**
**daß** der Korbeinsatz (40) eine in einem Neigungswinkel α zur Senkrechten angeordnete umlaufende Wandung (41) mit auswechselbarem Sieb (42) aufweist,
**daß** die Siebe durch Aufnahmestifte (43) oder gleich wirkende Befestigungsmittel mit der Wandung (41) verbunden sind und
**daß** ein Befestigungsring (45) mit Befestigungsmitteln (46) am oberen Umfang des Korbeinsatzes (40) zum Verbinden mit einer Trommel (10) der Zentrifuge (1) vorgesehen ist.

12. Korbeinsatz nach Anspruch 11,
**dadurch gekennzeichnet,**
**daß** der Befestigungsring (45) nach außen auskragend am oberen Umfang der Wandung (41) des Korbeinsatzes (40) vorgesehen ist.

13. Korbeinsatz nach Anspruch 11 oder 12,
**dadurch gekennzeichnet,**
**daß,** die Siebfläche der Siebe in Abhängigkeit von dem Neigungswinkel α der umlaufenden Wandung (41) des Korbeinsatzes gewählt ist unter Berücksichtigung einer vorbestimmbaren Verweilzeit von zu trennenden Kristallen einer Kristallsuspension auf der Siebfläche und insbesondere der Grad der Offenheit der Siebfläche größer als 6% ist.
